# FASCICULE DE BREVET EUROPEEN

(11) **EP 3 954 857 B1**
(45) Date de publication et mention de la délivrance du brevet: **07.08.2024**
(21) Numéro de dépôt: 21188691.6
(22) Date de dépôt: 30.07.2021
(51) Int. Cl.: E06B 9/17, E06B 9/72, H01Q 1/12

(54) **DISPOSITIF D'OCCULTATION COMPRENANT UN DISPOSITIF D'ENTRAÎNEMENT MOTORISÉ**
ABDECKVORRICHTUNG, DIE EINE MOTORISIERTE ANTRIEBSVORRICHTUNG UMFASST
SHADE DEVICE COMPRISING A MOTORISED DRIVE DEVICE

(30) Priorité: 31.07.2020 FR 2008159
(43) Date de publication de la demande: 16.02.2022
(73) Titulaire: SIMU, 70100 Arc-lès-Gray (FR)
(72) Inventeur: RENAUD, Sébastien, 25170 RECOLOGNE (FR); PAILLERET, Guillaume, 70150 TROMAREY (FR); MONTAGNON, Pierre-Michel, 70700 CITEY (FR); SCHNEIDER, Thierry, 70100 VELET (FR)
(74) Mandataire: Lavoix

(56) Documents cités:
- WO-A1-2019/012076
- FR-A1- 3 081 492
- JP-A- 2005 133 418
- JP-B2- 3 073 956
- US-A1- 2018 106 102

## Description

La présente invention concerne un dispositif d'occultation comprenant un coffre, un écran et un dispositif d'entraînement motorisé. L'écran est entraîné en déplacement par un actionneur électromécanique du dispositif d'entraînement motorisé disposé à l'intérieur du coffre.

De manière générale, la présente invention concerne le domaine des dispositifs d'occultation comprenant un dispositif d'entraînement motorisé mettant en mouvement un écran, entre au moins une première position et au moins une deuxième position.

Un dispositif d'entraînement motorisé comprend un actionneur électromécanique d'un élément mobile de fermeture, d'occultation ou de protection solaire tel qu'un volet, une porte, une grille, un store ou tout autre matériel équivalent, appelé par la suite écran.

On connaît déjà des dispositifs d'occultation comprenant un coffre, un écran et un dispositif d'entraînement motorisé, comme par exemple dans le document JP 2005 133418 A. L'écran est disposé au moins en partie à l'intérieur du coffre, dans une configuration assemblée du dispositif d'occultation. L'écran est configuré pour être déplacé au moyen du dispositif d'entraînement motorisé. Le dispositif d'entraînement motorisé comprend un actionneur électromécanique, une unité électronique de contrôle et une antenne radioélectrique. L'actionneur électromécanique comprend un moteur électrique. L'unité électronique de contrôle est reliée électriquement au moteur électrique. L'unité électronique de contrôle est disposée à l'intérieur du coffre, dans la configuration assemblée du dispositif d'occultation. L'antenne radioélectrique est reliée électriquement à l'unité électronique de contrôle.

Cependant, ces dispositifs d'occultation présentent l'inconvénient de faire passer l'antenne radioélectrique au travers d'une ouverture du coffre et de laisser l'antenne radioélectrique libre à l'extérieur du coffre, c'est-à-dire sans être maintenue en position par rapport au dispositif d'occultation.

Ainsi, une partie de l'antenne radioélectrique peut être en contact avec une surface métallique.

Par conséquent, une performance de réception, d'émission ou de réception et d'émission de signaux radioélectriques par l'intermédiaire de l'antenne radioélectrique peut être dégradée.

En outre, l'antenne radioélectrique peut être endommagée lors du déplacement de l'écran, puisque celle-ci peut être entraînée par l'écran et ce qui peut provoquer une coupure ou un arrachement de l'antenne radioélectrique par rapport à l'unité électronique de contrôle.

Par ailleurs, l'antenne radioélectrique peut être repliée sur elle-même, étant donné que celle-ci n'est pas maintenue en position à l'extérieur du coffre.

Par conséquent, une performance de réception, d'émission ou de réception et d'émission de signaux radioélectriques par l'intermédiaire de l'antenne radioélectrique peut être dégradée.

On connaît également le document JP 3 073956 B2 qui décrit un dispositif d'occultation. Le dispositif d'occultation comprend un coffre, un écran et un dispositif d'entraînement motorisé. L'écran est disposé au moins en partie à l'intérieur du coffre, dans une configuration assemblée du dispositif d'occultation. L'écran est configuré pour être déplacé au moyen du dispositif d'entraînement motorisé. Le dispositif d'entraînement motorisé comprend un actionneur électromécanique, une unité électronique de contrôle et une antenne radioélectrique. L'actionneur électromécanique comprend un moteur électrique. L'unité électronique de contrôle est reliée électriquement au moteur électrique. L'unité électronique de contrôle est disposée à l'intérieur du coffre, dans la configuration assemblée du dispositif d'occultation. L'antenne radioélectrique est reliée électriquement à l'unité électronique de contrôle. Le document JP 3 073956 B2 décrit, en outre, que l'antenne radioélectrique est fixée sur une surface extérieure du coffre ou sur une surface extérieure de l'une des coulisses latérales du dispositif d'occultation au moyen d'un matériau isolant et que l'antenne radioélectrique peut être recouverte d'un matériau étanche.

On connaît également le document US 2018/106102 A1 qui décrit un dispositif d'occultation. Le dispositif d'occultation comprend un coffre, un écran et un dispositif d'entraînement motorisé. L'écran est disposé au moins en partie à l'intérieur du coffre, dans une configuration assemblée du dispositif d'occultation. L'écran est configuré pour être déplacé au moyen du dispositif d'entraînement motorisé. Le dispositif d'entraînement motorisé comprend un actionneur électromécanique et une antenne radioélectrique. L'actionneur électromécanique comprend un moteur électrique. Le document US 2018/106102 A1 décrit, en outre, que le coffre comprend une première joue et une deuxième joue, un couvercle étant couplé à chacune des première et deuxième joues, de sorte à masquer les première et deuxième joues. L'antenne radioélectrique est logée dans une rainure de la première joue, la première joue étant disposée à l'intérieur du coffre entre les deux couvercles et un capot.

La présente invention a pour but de résoudre les inconvénients précités et de proposer un dispositif d'occultation comprenant un dispositif d'entraînement motorisé équipé d'une antenne radioélectrique permettant de maintenir en position l'antenne radioélectrique à l'extérieur du coffre, de sorte à garantir une performance de réception, d'émission ou de réception et d'émission de signaux radioélectriques en respectant une ou plusieurs conditions de mise en place du dispositif d'entraînement motorisé par rapport au dispositif d'occultation.

A cet égard, la présente invention vise un dispositif d'occultation,
le dispositif d'occultation comprenant au moins :
   un coffre,
   un écran, l'écran étant disposé au moins en partie à l'intérieur du coffre, dans une configuration assemblée du dispositif d'occultation, et
   un dispositif d'entraînement motorisé, l'écran étant configuré pour être déplacé au moyen du dispositif d'entraînement motorisé,
le dispositif d'entraînement motorisé comprenant au moins :
   un actionneur électromécanique, l'actionneur électromécanique comprenant au moins un moteur électrique,
   une unité électronique de contrôle, l'unité électronique de contrôle étant reliée électriquement au moteur électrique, l'unité électronique de contrôle étant disposée à l'intérieur du coffre, dans la configuration assemblée du dispositif d'occultation, et
   une antenne radioélectrique, l'antenne radioélectrique étant reliée électriquement à l'unité électronique de contrôle.

Selon l'invention, le dispositif d'occultation comprend, en outre, un support, le support comprenant au moins un logement, le support étant disposé à l'extérieur du coffre, dans la configuration assemblée du dispositif d'occultation. En outre, l'antenne radioélectrique est disposée en partie à l'intérieur du logement du support, dans la configuration assemblée du dispositif d'occultation.

Ainsi, une telle configuration du dispositif d'occultation permet de maintenir en position l'antenne radioélectrique à l'extérieur du coffre, de sorte à garantir une performance satisfaisante de réception, d'émission ou de réception et d'émission de signaux radioélectriques, tout en respectant une ou plusieurs conditions de mise en place du dispositif d'entraînement motorisé par rapport au dispositif d'occultation.

Une condition de mise en place est, notamment, de disposer une partie de l'antenne radioélectrique à une distance minimale d'une surface métallique, pouvant être, par exemple, de l'ordre de dix millimètres. Une autre condition de mise en place peut être d'empêcher de replier l'antenne radioélectrique sur elle-même.

De cette manière, l'antenne radioélectrique est maintenue en position, autrement dit est canalisée, en partie à l'extérieur du coffre au moyen du support, suite à l'insertion d'une partie de celle-ci à l'intérieur du logement du support.

En outre, le support permet de protéger l'antenne radioélectrique, en particulier la partie de celle-ci située à l'extérieur du coffre, de toute dégradation, pouvant être due, notamment, à un arrachement ou à une coupure, pouvant être provoqué, par exemple, par un déplacement de l'écran au moyen du dispositif d'entraînement motorisé ou par une fermeture d'un ouvrant d'une fenêtre ou d'une porte par rapport à un cadre dormant. Le support permet donc, suite à l'insertion d'une partie de l'antenne radioélectrique à l'intérieur du logement du support, de dégager celle-ci de coulisses latérales du dispositif d'occultation destinées au guidage de l'écran, lors d'un déplacement de l'écran, et de dégager celle-ci de montants d'une fenêtre ou d'une porte, lors de la pose du dispositif d'occultation sur un mur d'un bâtiment.

Par ailleurs, le support permet d'améliorer l'esthétisme du dispositif d'occultation en masquant la partie de l'antenne radioélectrique située à l'extérieur du coffre, de sorte à éviter que l'antenne radioélectrique ne sorte d'une ouverture ménagée dans le coffre et soit laissée libre à l'extérieur de celui-ci.

En outre, le support peut être installé, autrement dit est configuré pour être installé, sur différents éléments du dispositif d'occultation ou d'un bâtiment recevant le dispositif d'occultation.

Selon une caractéristique avantageuse de l'invention, le support est fixé sur le coffre.

Selon une autre caractéristique avantageuse de l'invention, le dispositif d'occultation comprend, en outre, deux coulisses latérales, chaque coulisse latérale comprenant une gorge, chaque gorge de l'une des coulisses latérales coopérant avec un bord latéral de l'écran, dans la configuration assemblée du dispositif d'occultation de sorte à guider l'écran, lors du déplacement de l'écran.

En variante, le support est fixé sur l'une des coulisses latérales.

En variante, le support est fixé sur un mur d'un bâtiment.

Selon une autre caractéristique avantageuse de l'invention, le support est fixé sur une surface au moyen d'un adhésif.

Selon une autre caractéristique avantageuse de l'invention, le coffre comprend une ouverture. En outre, l'antenne radioélectrique est configurée pour s'étendre à partir de l'unité électronique de contrôle jusqu'à l'intérieur du logement du support en passant au travers de l'ouverture du coffre.

Selon une autre caractéristique avantageuse de l'invention, l'antenne radioélectrique est réalisée sous la forme d'un fil.

Selon une autre caractéristique avantageuse de l'invention, le support est réalisé dans une matière plastique.

Selon une autre caractéristique avantageuse de l'invention, le dispositif d'occultation comprend un dispositif d'alimentation en énergie électrique. Le dispositif d'alimentation en énergie électrique comprend au moins une batterie. En outre, l'unité électronique de contrôle et le moteur électrique sont alimentés en énergie électrique au moyen de la batterie.

Selon une autre caractéristique avantageuse de l'invention, le dispositif d'alimentation en énergie électrique comprend, en outre, au moins un panneau photovoltaïque. En outre, la batterie est alimentée en énergie électrique au moyen du panneau photovoltaïque.

Selon une autre caractéristique avantageuse de l'invention, le logement du support est débouchant à chacune des deux extrémités du support.

Selon une autre caractéristique avantageuse de l'invention, la partie de l'antenne radioélectrique disposée à l'intérieur du logement du support correspond au moins à une partie active de l'antenne radioélectrique.

Selon une autre caractéristique avantageuse de l'invention, le logement du support présente une forme rectiligne, selon une direction longitudinale.

Selon une autre caractéristique avantageuse de l'invention, le support comprend, en outre, une base. Le logement comprend une paroi. Une distance minimale est déterminée entre la base du support et la paroi du logement du support. En outre, la base du support est fixée sur une surface.

D'autres particularités et avantages de l'invention apparaîtront encore dans la description ci-après.

Aux dessins annexés, donnés à titre d'exemples non limitatifs :
[Fig 1] la figure 1 est une vue schématique en coupe transversale d'une installation comprenant un dispositif d'occultation conforme à un mode de réalisation de l'invention ;
[Fig 2] la figure 2 est une vue schématique en perspective de l'installation illustrée à la figure 1 ;
[Fig 3] la figure 3 est une vue schématique en coupe axiale et partielle de l'installation illustrée aux figures 1 et 2, montrant un actionneur électromécanique de l'installation ;
[Fig 4] la figure 4 est une vue schématique en perspective et partielle de l'installation telle qu'illustrée aux figures 1 à 3, montrant une antenne radioélectrique et un support de celle-ci, selon un premier exemple de positionnement dans l'installation, où un tube d'enroulement d'un écran a été ôté ;
[Fig 5] la figure 5 est une vue schématique de côté de l'installation telle qu'illustrée à la figure 4, montrant l'antenne radioélectrique et le support de celle-ci selon le premier exemple de positionnement dans l'installation, où une joue d'un coffre a été ôtée ;
[Fig 6] la figure 6 est une vue analogue à la figure 4, selon un autre angle de vue, illustrant l'antenne radioélectrique et le support, selon un deuxième exemple de positionnement dans l'installation, où le tube d'enroulement et l'écran ont été ôtés ;
[Fig 7] la figure 7 est une vue analogue aux figures 4 et 6, selon un autre angle de vue, illustrant l'antenne radioélectrique et le support, selon un troisième exemple de positionnement dans l'installation, où le tube d'enroulement de l'écran a été ôté ; et
[Fig 8] la figure 8 est une vue schématique en perspective du support illustré aux figures 4 à 7.

On décrit tout d'abord, en référence aux figures 1 et 2, une installation 100 comprenant un dispositif de fermeture, d'occultation ou de protection solaire 3 conforme à un mode de réalisation de l'invention, installée dans un bâtiment comportant une ouverture 1, fenêtre ou porte. Cette installation 100 est équipée d'un écran 2 appartenant au dispositif de fermeture, d'occultation ou d'occultation 3, en particulier un volet roulant motorisé.

Le dispositif de fermeture, d'occultation ou de protection solaire 3 est par la suite appelé « dispositif d'occultation ». Le dispositif d'occultation 3 comprend l'écran 2.

Le dispositif de fermeture, d'occultation ou de protection solaire 3 peut être un volet roulant, un store en toile ou avec des lames orientables, ou encore un portail roulant. La présente invention s'applique à tous les types de dispositif d'occultation.

Ici, l'installation 100 comprend le dispositif d'occultation 3.

On décrit, en référence aux figures 1 et 2, un volet roulant conforme à un mode de réalisation de l'invention.

Le dispositif d'occultation 3 comprend un tube d'enroulement 4 et un dispositif d'entraînement motorisé 5. Le dispositif d'entraînement motorisé 5 comprend un actionneur électromécanique 11 illustré à la figure 3.

L'écran 2 est configuré pour être déplacé, autrement dit est déplacé, au moyen du dispositif d'entraînement motorisé 5.

Ici, l'écran 2 du dispositif d'occultation 3 est enroulé sur le tube d'enroulement 4 entraîné par le dispositif d'entraînement motorisé 5. Ainsi, l'écran 2 est mobile entre une position enroulée, en particulier haute, et une position déroulée, en particulier basse. Autrement dit, l'écran 2 est enroulable sur le tube d'enroulement 4. En outre, le tube d'enroulement 4 est agencé de sorte à être entraîné en rotation par l'actionneur électromécanique 11.

Le dispositif d'occultation 3 comprend un coffre 9.

L'écran 2 est disposé, autrement dit est configuré pour être disposé, au moins en partie à l'intérieur du coffre 9, dans une configuration assemblée du dispositif d'occultation 3.

L'écran 2 du dispositif d'occultation 3 est un écran de fermeture, d'occultation et/ou de protection solaire, s'enroulant et se déroulant autour du tube d'enroulement 4, dont le diamètre intérieur est supérieur au diamètre externe de l'actionneur électromécanique 11, de sorte que l'actionneur électromécanique 11 peut être inséré dans le tube d'enroulement 4, lors de l'assemblage du dispositif d'occultation 3.

Le dispositif d'entraînement motorisé 5 comprend l'actionneur électromécanique 11, en particulier de type tubulaire.

Celui-ci permet de mettre en rotation le tube d'enroulement 4 autour d'un axe de rotation X, de sorte à déplacer, en particulier dérouler ou enrouler, l'écran 2 du dispositif d'occultation 3.

Le dispositif d'occultation 3 comprend le tube d'enroulement 4.

Ainsi, l'écran 2 peut être enroulé et déroulé sur le tube d'enroulement 4. Dans l'état monté, l'actionneur électromécanique 11 est inséré dans le tube d'enroulement 4.

Avantageusement, le dispositif d'occultation 3 comprend, en outre, deux coulisses latérales 6. Chaque coulisse latérale 6 comprend une gorge 41. Chaque gorge 41 de l'une des coulisses latérales 6 coopère, autrement dit est configurée pour coopérer, avec un bord latéral 2a de l'écran 2, dans la configuration assemblée du dispositif d'occultation 3, de sorte à guider l'écran 2, lors du déplacement, en particulier de l'enroulement et du déroulement, de l'écran 2, en particulier autour du tube d'enroulement 4.

De manière connue, le volet roulant, qui forme le dispositif d'occultation 3, comporte un tablier comprenant des lames horizontales articulées les unes aux autres, formant l'écran 2 du volet roulant 3, et guidées par les deux coulisses latérales 6. Ces lames sont jointives lorsque le tablier 2 du volet roulant 3 atteint sa position basse déroulée.

Dans le cas d'un volet roulant, la position haute enroulée correspond à la mise en appui d'une lame d'extrémité finale 8, par exemple en forme de L, du tablier 2 du volet roulant 3 contre un bord du coffre 9 du volet roulant 3 ou à l'arrêt de la lame d'extrémité finale 8 dans une position de fin de course haute programmée. En outre, la position basse déroulée correspond à la mise en appui de la lame d'extrémité finale 8 du tablier 2 du volet roulant 3 contre un seuil 7 de l'ouverture 1 ou à l'arrêt de la lame d'extrémité finale 8 dans une position de fin de course basse programmée.

La première lame du volet roulant 3, opposée à la lame d'extrémité finale 8, est reliée au tube d'enroulement 4 au moyen d'au moins une articulation 10, en particulier une pièce d'attache en forme de bande.

Le tube d'enroulement 4 est disposé à l'intérieur du coffre 9 du volet roulant 3. Le tablier 2 du volet roulant 3 s'enroule et se déroule autour du tube d'enroulement 4 et est logé au moins en partie à l'intérieur du coffre 9.

De manière générale, le coffre 9 est disposé au-dessus de l'ouverture 1, ou encore en partie supérieure de l'ouverture 1.

Le dispositif d'entraînement motorisé 5 est commandé par une unité de commande. L'unité de commande peut être, par exemple, une unité de commande locale 12.

L'unité de commande locale 12 peut être reliée en liaison filaire ou non filaire avec une unité de commande centrale 13. L'unité de commande centrale 13 pilote l'unité de commande locale 12, ainsi que d'autres unités de commande locales similaires et réparties dans le bâtiment.

Le dispositif d'entraînement motorisé 5 est, de préférence, configuré pour exécuter les commandes de déplacement, notamment de déroulement ou d'enroulement, de l'écran 2 du dispositif d'occultation 3, pouvant être émises, notamment, par l'unité de commande locale 12 ou l'unité de commande centrale 13.

L'installation 100 comprend soit l'unité de commande locale 12, soit l'unité de commande centrale 13, soit l'unité de commande locale 12 et l'unité de commande centrale 13.

On décrit à présent, plus en détail et en référence à la figure 3, le dispositif d'entraînement motorisé 5, y compris l'actionneur électromécanique 11, appartenant à l'installation 100 des figures 1 et 2.

L'actionneur électromécanique 11 comprend un moteur électrique 16.

Avantageusement, le moteur électrique 16 comprend un rotor et un stator, non représentés et positionnés de manière coaxiale autour de l'axe de rotation X, qui est également l'axe de rotation du tube d'enroulement 4 en configuration montée du dispositif d'entraînement motorisé 5.

Des moyens de commande de l'actionneur électromécanique 11, permettant le déplacement de l'écran 2 du dispositif d'occultation 3, sont constitués par au moins une unité électronique de contrôle 15. Cette unité électronique de contrôle 15 est apte à mettre en fonctionnement le moteur électrique 16 de l'actionneur électromécanique 11 et, en particulier, à permettre l'alimentation en énergie électrique du moteur électrique 16.

Ainsi, l'unité électronique de contrôle 15 commande, notamment, le moteur électrique 16, de sorte à ouvrir ou fermer l'écran 2, comme décrit précédemment.

Les moyens de commande de l'actionneur électromécanique 11 comprennent des moyens matériels et/ou logiciels.

A titre d'exemple nullement limitatif, les moyens matériels peuvent comprendre au moins un microcontrôleur 31, illustré à la figure 3.

Le dispositif d'entraînement motorisé 5 comprend l'unité électronique de contrôle 15. L'unité électronique de contrôle 15 est reliée électriquement au moteur électrique 16. L'unité électronique de contrôle 15 est disposée à l'intérieur du coffre 9, dans la configuration assemblée du dispositif d'occultation 3.

Avantageusement, l'unité électronique de contrôle 15 comprend, en outre, un premier module de communication 27, comme illustré à la figure 3, en particulier de réception d'ordres de commande, les ordres de commande étant émis par un émetteur d'ordres, tel que l'unité de commande locale 12 ou l'unité de commande centrale 13, ces ordres étant destinés à commander le dispositif d'entraînement motorisé 5.

Le premier module de communication 27 de l'unité électronique de contrôle 15 est de type sans fil. Le premier module de communication 27 est configuré pour recevoir des ordres de commande radioélectriques.

Le dispositif d'entraînement motorisé 5 comprend une antenne radioélectrique 25. L'antenne radioélectrique 25 est reliée électriquement à l'unité électronique de contrôle 15 et, plus particulièrement, au premier module de communication 27.

Avantageusement, le premier module de communication 27 peut également permettre la réception d'ordres de commande transmis par des moyens filaires.

L'unité électronique de contrôle 15, l'unité de commande locale 12 et/ou l'unité de commande centrale 13 peuvent être en communication avec une station météorologique déportée à l'extérieur du bâtiment, incluant, notamment, un ou plusieurs capteurs pouvant être configurés pour déterminer, par exemple, une température, une luminosité ou encore une vitesse de vent.

L'unité électronique de contrôle 15, l'unité de commande locale 12 et/ou l'unité de commande centrale 13 peuvent également être en communication avec un serveur 28, de sorte à contrôler l'actionneur électromécanique 11 suivant des données mises à disposition à distance par l'intermédiaire d'un réseau de communication, en particulier un réseau internet pouvant être relié au serveur 28.

L'unité électronique de contrôle 15 peut être commandée à partir de l'unité de commande locale 12 et/ou centrale 13. L'unité de commande locale 12 et/ou centrale 13 est pourvue d'un clavier de commande. Le clavier de commande de l'unité de commande locale 12 ou centrale 13 comprend un ou plusieurs éléments de sélection 14 et, éventuellement, un ou plusieurs éléments d'affichage 34.

A titre d'exemples nullement limitatifs, les éléments de sélection peuvent être des boutons poussoirs ou des touches sensitives, les éléments d'affichage peuvent être des diodes électroluminescentes, un afficheur LCD (acronyme du terme anglo-saxon « Liquid Crystal Display ») ou TFT (acronyme du terme anglo-saxon « Thin Film Transistor »). Les éléments de sélection et d'affichage peuvent être également réalisés au moyen d'un écran tactile.

L'unité de commande locale 12 et/ou centrale 13 comprend au moins un deuxième module de communication 36.

Ainsi, le deuxième module de communication 36 de l'unité de commande locale 12 ou centrale 13 est configuré pour émettre, autrement dit émet, des ordres de commande, par des moyens sans fil, en l'occurrence radioélectriques, et, éventuellement, par des moyens filaires.

En outre, le deuxième module de communication 36 de l'unité de commande locale 12 ou centrale 13 peut également être configuré pour recevoir, autrement dit reçoit, des ordres de commande, en particulier par l'intermédiaire des mêmes moyens.

Le deuxième module de communication 36 de l'unité de commande locale 12 ou centrale 13 est configuré pour communiquer, autrement dit communique, avec le premier module de communication 27 de l'unité électronique de contrôle 15.

Ainsi, le deuxième module de communication 36 de l'unité de commande locale 12 ou centrale 13 échange des ordres de commande avec le premier module de communication 27 de l'unité électronique de contrôle 15, soit de manière monodirectionnelle soit de manière bidirectionnelle.

Avantageusement, l'unité de commande locale 12 est un point de commande, pouvant être fixe ou nomade. Un point de commande fixe peut être un boîtier de commande destiné à être fixé sur une façade d'un mur du bâtiment ou sur une face d'un cadre dormant d'une fenêtre ou d'une porte. Un point de commande nomade peut être une télécommande, un téléphone intelligent ou une tablette.

Avantageusement, l'unité de commande locale 12 et/ou centrale 13 comprend, en outre, un contrôleur 35.

Le dispositif d'entraînement motorisé 5, en particulier l'unité électronique de contrôle 15, est, de préférence, configuré pour exécuter des ordres de commande de déplacement, notamment de fermeture ainsi que d'ouverture, de l'écran 2 du dispositif d'occultation 3. Ces ordres de commande peuvent être émis, notamment, par l'unité de commande locale 12 ou par l'unité de commande centrale 13.

Le dispositif d'entraînement motorisé 5 peut être contrôlé par l'utilisateur, par exemple par la réception d'un ordre de commande correspondant à un appui sur le ou l'un des éléments de sélection 14 de l'unité de commande locale 12 ou centrale 13.

Le dispositif d'entraînement motorisé 5 peut également être contrôlé automatiquement, par exemple par la réception d'un ordre de commande correspondant à au moins un signal provenant d'au moins un capteur et/ou à un signal provenant d'une horloge de l'unité électronique de contrôle 15, en particulier du microcontrôleur 31. Le capteur et/ou l'horloge peuvent être intégrés à l'unité de commande locale 12 ou à l'unité de commande centrale 13.

Avantageusement, l'actionneur électromécanique 11 comprend un carter 17, en particulier tubulaire. Le moteur électrique 16 est monté à l'intérieur du carter 17, en particulier dans une configuration assemblée de l'actionneur électromécanique 11.

Ici, le carter 17 de l'actionneur électromécanique 11 est de forme cylindrique, notamment de révolution autour de l'axe de rotation X.

Dans un mode de réalisation, le carter 17 est réalisé dans un matériau métallique.

La matière du carter de l'actionneur électromécanique n'est pas limitative et peut être différente. Il peut s'agir, en particulier, d'une matière plastique.

Avantageusement, l'actionneur électromécanique 11 comprend, en outre, un réducteur 19 et un arbre de sortie 20.

Avantageusement, l'actionneur électromécanique 11 comprend, en outre, un frein 29.

A titre d'exemple nullement limitatif, le frein 29 peut être un frein à ressort, un frein à came, un frein magnétique ou un frein électromagnétique.

Ici et comme visible à la figure 3, dans la configuration assemblée de l'actionneur électromécanique 11, le frein 29 est configuré pour être disposé, autrement dit est disposé, entre le moteur électrique 16 et le réducteur 19, c'est-à-dire à la sortie du moteur électrique 16.

En variante, non représentée, dans la configuration assemblée de l'actionneur électromécanique 11, le frein 29 est configuré pour être disposé, autrement dit est disposé, entre l'unité électronique de contrôle 15 et le moteur électrique 16, autrement dit à l'entrée du moteur électrique 16, entre le réducteur 19 et l'arbre de sortie 20, autrement dit à la sortie du réducteur 19, ou entre deux étages de réduction du réducteur 19.

Avantageusement, le moteur électrique 16, le frein 29 et le réducteur 19 sont configurés pour être montés, autrement dit sont montés, à l'intérieur du carter 17 de l'actionneur électromécanique 11, dans la configuration assemblée de l'actionneur électromécanique 11.

L'actionneur électromécanique 11 peut également comprendre un dispositif de détection de fin de course et/ou d'obstacle, pouvant être mécanique ou électronique.

Le tube d'enroulement 4 est entraîné en rotation autour de l'axe de rotation X et du carter 17 de l'actionneur électromécanique 11 en étant soutenu par l'intermédiaire de deux liaisons pivot. La première liaison pivot est réalisée au niveau d'une première extrémité du tube d'enroulement 4 au moyen d'une couronne 30 insérée autour d'une première extrémité 17a du carter 17 de l'actionneur électromécanique 11. La couronne 30 permet ainsi de réaliser un palier. La deuxième liaison pivot, non représentée à la figure 3, est réalisée au niveau d'une deuxième extrémité du tube d'enroulement 4, non visible sur cette figure.

Avantageusement, l'actionneur électromécanique 11 comprend un support de couple 21. Le support de couple 21 est en saillie au niveau de la première extrémité 17a du carter 17 de l'actionneur électromécanique 11, en particulier l'extrémité 17a du carter 17 recevant la couronne 30. Le support de couple 21 de l'actionneur électromécanique 11 permet ainsi de fixer l'actionneur électromécanique 11 sur un bâti 23, en particulier à une joue du coffre 9.

En outre, le support de couple 21 de l'actionneur électromécanique 11 peut permettre d'obturer la première extrémité 17a du carter 17.

Par ailleurs, le support de couple 21 de l'actionneur électromécanique 11 peut permettre de supporter l'unité électronique de contrôle 15. L'unité électronique de contrôle 15 peut être alimentée en énergie électrique au moyen du câble d'alimentation électrique 18.

Ici et tel qu'illustré à la figure 3, l'unité électronique de contrôle 15 est ainsi disposée, autrement dit intégrée, à l'intérieur du carter 17 de l'actionneur électromécanique 11.

En variante, non représentée, l'unité électronique de contrôle 15 est disposée à l'extérieur du carter 17 de l'actionneur électromécanique 11 et, en particulier, montée sur le coffre 9 ou dans le support de couple 21.

Avantageusement, l'arbre de sortie 20 de l'actionneur électromécanique 11 est disposé à l'intérieur du tube d'enroulement 4 et au moins en partie à l'extérieur du carter 17 de l'actionneur électromécanique 11.

Avantageusement, une extrémité de l'arbre de sortie 20 est en saillie par rapport au carter 17 de l'actionneur électromécanique 11, en particulier par rapport à une deuxième extrémité 17b du carter 17 opposée à la première extrémité 17a.

Avantageusement, l'arbre de sortie 20 de l'actionneur électromécanique 11 est configuré pour entraîner en rotation un élément de liaison 22 relié au tube d'enroulement 4. L'élément de liaison 22 est réalisé sous la forme d'une roue.

Lors de la mise en fonctionnement de l'actionneur électromécanique 11, le moteur électrique 16 et le réducteur 19 entraînent en rotation l'arbre de sortie 20. En outre, l'arbre de sortie 20 de l'actionneur électromécanique 11 entraîne en rotation le tube d'enroulement 4 par l'intermédiaire de l'élément de liaison 22.

Ainsi, le tube d'enroulement 4 entraîne en rotation l'écran 2 du dispositif d'occultation 3, de sorte à ouvrir ou fermer l'ouverture 1.

Le dispositif d'occultation 3 comprend, en outre, un dispositif d'alimentation en énergie électrique 39, visible aux figures 6 et 7. L'actionneur électromécanique 11 est relié électriquement au dispositif d'alimentation en énergie électrique 39.

Le dispositif d'alimentation en énergie électrique 39 comprend au moins une batterie 24. L'unité électronique de contrôle 15 et le moteur électrique 16 et, plus particulièrement, l'actionneur électromécanique 11 sont alimentés, autrement dit configurés pour être alimentés, en énergie électrique au moyen de la batterie 24.

La batterie 24 peut ainsi être disposée à l'intérieur ou à l'extérieur du coffre 9. La batterie 24 peut également être disposée à l'intérieur du tube d'enroulement 4, tout en étant à l'extérieur du carter 17. La batterie 24 peut également être disposée à l'intérieur du carter 17.

Ici, l'actionneur électromécanique 11 comprend un câble d'alimentation électrique 18 permettant son alimentation en énergie électrique, notamment de l'unité électronique de contrôle 15 et du moteur électrique 16, en particulier à partir de la batterie 24.

Ici, la batterie 24 est reliée électriquement directement à l'unité électronique de contrôle 15, en particulier par le câble d'alimentation électrique 18.

Avantageusement, la batterie 24 est de type rechargeable.

Avantageusement, la batterie 24 comprend un ou plusieurs éléments de stockage d'énergie. Les éléments de stockage d'énergie de la batterie 24 peuvent être, notamment, des accumulateurs rechargeables ou encore des piles.

Avantageusement, le dispositif d'alimentation en énergie électrique 39 comprend, en outre, au moins un panneau photovoltaïque 40.

Ainsi, le panneau photovoltaïque 40 forme une source d'alimentation en énergie électrique externe.

La batterie 24 est alimentée en énergie électrique, autrement dit est configurée pour être alimentée en énergie électrique, au moyen du panneau photovoltaïque 40.

Avantageusement, le dispositif d'entraînement motorisé 5 et, en particulier, l'unité électronique de contrôle 15, comprend des éléments de chargement configurés pour charger la batterie 24 à partir de l'énergie électrique fournie par le panneau photovoltaïque 40.

Avantageusement, l'unité électronique de contrôle 15 comprend une seule carte électronique. En outre, la carte électronique est configurée pour contrôler le moteur électrique 16, pour permettre la recharge de la batterie 24 et, éventuellement, accéder à des fonctions de paramétrage et/ou de configuration de l'actionneur électromécanique 11, au moyen d'éléments de sélection et, éventuellement, d'affichage, non représentés. Les éléments de chargement de la batterie 24 peuvent être disposés au niveau de la carte électronique.

En variante, non représentée, l'unité électronique de contrôle 15 comprend une première carte électronique et une deuxième carte électronique. La première carte électronique est configurée pour contrôler le moteur électrique 16. En outre, la deuxième carte électronique est configurée pour permettre la recharge de la batterie 24 et, éventuellement, accéder à des fonctions de paramétrage et/ou de configuration de l'actionneur électromécanique 11, au moyen d'éléments de sélection et, éventuellement, d'affichage, non représentés. Les éléments de chargement de la batterie 24 peuvent être disposés au niveau de la deuxième carte électronique.

Le dispositif d'occultation 3 comprend, en outre, un support 26.

On décrit à présent, en référence aux figures 4 à 8, la mise en place de l'antenne radioélectrique 25 et du support 26, selon un premier, un deuxième et un troisième exemples de positionnement de ces éléments dans l'installation 100.

Le support 26 comprend au moins un logement 32. Le support 26 est disposé à l'extérieur du coffre 9, dans la configuration assemblée du dispositif d'occultation 3.

L'antenne radioélectrique 25 est disposée en partie à l'intérieur du logement 32 du support 26, dans la configuration assemblée du dispositif d'occultation 3.

Ainsi, une telle configuration du dispositif d'occultation 3 permet de maintenir en position l'antenne radioélectrique 25 à l'extérieur du coffre 9, de sorte à garantir une performance satisfaisante de réception, d'émission ou de réception et d'émission de signaux radioélectriques, tout en respectant une ou plusieurs conditions de mise en place du dispositif d'entraînement motorisé 5 par rapport au dispositif d'occultation 3.

Une condition de mise en place est, notamment, de disposer une partie de l'antenne radioélectrique 25 à une distance D minimale d'une surface métallique, pouvant être, par exemple, de l'ordre de dix millimètres. Une autre condition de mise en place peut être d'empêcher de replier l'antenne radioélectrique 25 sur elle-même.

Grâce à l'utilisation du support 26, l'antenne radioélectrique 25 est maintenue en position, autrement dit est canalisée, en partie à l'extérieur du coffre 9, suite à l'insertion d'une partie de celle-ci à l'intérieur du logement 32.

Avantageusement, la distance D correspond à une distance minimale déterminée entre une base 26c du support 26 et une paroi 32a du logement 32 du support 26.

Ainsi, la partie de l'antenne radioélectrique 25 introduite dans le logement 32 du support 26 est forcément disposée, par rapport à une surface 37, à une distance supérieure ou égale à la distance D.

La surface 37 est une surface de fixation du support 26, dans la configuration assemblée du dispositif d'occultation 3, en particulier dans l'installation 100. La surface 37 peut être définie par un mur M du bâtiment, une paroi du coffre 9, une paroi de l'une des coulisses latérales 6 ou une partie d'un dormant d'une fenêtre ou d'une porte.

En outre, le support 32 permet de protéger l'antenne radioélectrique 25, en particulier la partie de celle-ci située à l'extérieur du coffre 9, de toute dégradation, qui peut être due, notamment, à un arrachement ou à une coupure, pouvant être provoqué, par exemple, par un déplacement de l'écran 2 au moyen du dispositif d'entraînement motorisé 5 ou par une fermeture d'un ouvrant d'une fenêtre ou d'une porte par rapport à un cadre dormant. Le support 26 permet donc, suite à l'insertion d'une partie de l'antenne radioélectrique 25 à l'intérieur du logement 32 du support 26, de dégager celle-ci des coulisses latérales 6 du dispositif d'occultation 3 destinées au guidage de l'écran 2, lors d'un déplacement de l'écran 2, et de dégager celle-ci des montants d'une fenêtre ou d'une porte, lors de la pose du dispositif d'occultation 3 sur un mur M du bâtiment.

Par ailleurs, le support 26 permet d'améliorer l'esthétique du dispositif d'occultation 3 en masquant la partie de l'antenne radioélectrique 25 située à l'extérieur du coffre 9, de sorte à éviter que l'antenne radioélectrique 25 ne sorte d'une ouverture 33 ménagée dans le coffre 9 tout en étant laissée libre à l'extérieur de celui-ci.

En outre, le support 26 peut être installé, autrement dit est configuré pour être installé, sur différents éléments du dispositif d'occultation 3 ou du bâtiment recevant le dispositif d'occultation 3.

Avantageusement, le support 26, en particulier la base 26c du support 26, est fixé sur la surface 37.

Ici et tel qu'illustré à la figure 8, le support 26, en particulier la base 26c du support 26, est fixé sur la surface 37, au moyen d'un adhésif 38.

Ainsi, le support 26 est installé, autrement dit est configuré pour être installé, sur la surface 37 sans avoir recours à un outil.

Avantageusement, le logement 32 du support 26 présente une forme rectiligne, selon une direction longitudinale.

Ainsi, la forme du logement 32 du support 26 permet d'empêcher de replier l'antenne radioélectrique 25 sur elle-même.

Avantageusement, le coffre 9 comprend l'ouverture 33. En outre, l'antenne radioélectrique 25 est configurée pour s'étendre, autrement dit s'étend, à partir de l'unité électronique de contrôle 15 jusqu'à l'intérieur du logement 32 du support 26 en passant au travers de l'ouverture 33 du coffre 9.

Avantageusement, le support 26 est réalisé dans une matière plastique.

A titre d'exemple nullement limitatif, la matière plastique du support 26 peut être un polymère thermoplastique, tel que, par exemple, un polychlorure de vinyle, ou un élastomère.

Selon le premier exemple de positionnement illustré aux figures 4 et 5, le support 26 est fixé sur le coffre 9.

Dans ce cas, la surface 37 est une paroi du coffre 9.

Selon le deuxième exemple de positionnement illustré à la figure 6, le support 26 est fixé sur l'une des coulisses latérales 6.

Dans ce cas, la surface 37 est une paroi de l'une des coulisses latérales 6.

Selon le troisième exemple de positionnement illustré à la figure 7, le support 26 est fixé sur un mur M du bâtiment.

Dans ce cas, la surface 37 est le mur M du bâtiment.

Avantageusement, dans ce cas, le support 26 comprend des éléments de fixation, non représentés, en particulier au moins deux languettes comprenant chacune un trou de passage. Chaque trou de passage est configuré pour recevoir une vis de fixation qui est vissée dans une cheville fixée dans le mur M du bâtiment.

Avantageusement, le logement 32 du support 26 est débouchant à chacune des deux extrémités 26a, 26b du support 26. Autrement dit, le support 26 comprend deux ouvertures 42, dont une seule est représentée à la figure 8. Chaque ouverture 42 est débouchante et est reliée au logement 32 du support 26.

Ainsi, l'antenne radioélectrique 25 peut être introduite à l'intérieur du logement 32 du support 26 par l'une ou l'autre des extrémités 26a, 26b du support 26.

De cette manière, le support 26 est réversible et ne présente donc pas de sens de montage par rapport à la surface 37.

En outre, la performance de réception et/ou d'émission de signaux radioélectriques au moyen de l'antenne radioélectrique 25 est améliorée, puisque les signaux radioélectriques peuvent sortir du logement 32 ou entrer dans le logement 32 sans être perturbés par une paroi d'obturation au niveau des ouvertures 42 du support 26.

Avantageusement, l'antenne radioélectrique 25 est réalisée sous la forme d'un fil, notamment au moyen d'un câble coaxial.

En pratique, un tel câble coaxial comprend au moins une âme centrale, un matériau diélectrique, autrement dit un matériau isolant, un blindage et une gaine extérieure isolante, non représentés. L'âme centrale est entourée par le matériau diélectrique. Le matériau diélectrique est entouré par le blindage. En outre, le blindage est entouré par la gaine extérieure isolante. L'âme centrale est un conducteur électrique comprenant un ou plusieurs brins. L'âme centrale peut être réalisée, par exemple, en cuivre, en cuivre étamé ou argenté, ou en acier cuivré. Le blindage peut être réalisé par une tresse conductrice, pouvant être, par exemple, en cuivre.

Avantageusement, une partie de l'antenne radioélectrique 25 est dépourvue au moins de la tresse conductrice, en particulier en dénudant le câble coaxial. Cette partie de l'antenne radioélectrique 25 correspond à une partie dite active, non représentée. En outre, la partie de l'antenne radioélectrique 25 disposée à l'intérieur du logement 32 du support 26 correspond au moins à la partie active de l'antenne radioélectrique 25.

Avantageusement, la partie active de l'antenne radioélectrique 25 présente une longueur correspondant à un quart de longueur d'onde de la fréquence d'émission et/ou de réception de signaux radioélectriques.

A titres d'exemples nullement limitatifs, la partie active de l'antenne radioélectrique 25 peut présenter une longueur de l'ordre de 86 millimètres lorsque la fréquence d'émission et/ou de réception de signaux radioélectriques est de l'ordre de 868 MHz, de l'ordre de 173 millimètres lorsque la fréquence d'émission et/ou de réception de signaux radioélectriques est de l'ordre de 433 MHz et de l'ordre de 30,6 millimètres lorsque la fréquence d'émission et/ou de réception de signaux radioélectriques est de l'ordre de 2,4 GHz.

La fréquence d'émission et/ou de réception de signaux radioélectriques peut être différente et comprise dans une plage s'étendant entre 400 MHz et 4 GHz, et pouvant prendre, notamment, des valeurs de l'ordre de 433 MHz, de 868 MHz ou 2,4 GHz.

En variante, non représentée, la partie active de l'antenne radioélectrique 25 peut être réalisée au moyen d'une plaquette de circuit imprimé, la plaquette de circuit imprimée étant configurée pour être disposée à l'intérieur du logement 32 du support 26 et présentant une ligne de transmission imprimée, en particulier une ligne quart d'onde imprimée. Selon une autre variante non représentée, la partie active de l'antenne radioélectrique 25 peut être réalisée au moyen d'un fil métallique, le fil métallique étant relié électriquement à la partie restante de l'antenne radioélectrique 25, en particulier au moyen d'un connecteur électrique ou, par exemple, par sertissage.

Grâce à la présente invention, quel que soit l'exemple de positionnement de l'antenne radioélectrique et du support, la configuration du dispositif d'occultation permet de maintenir en position l'antenne radioélectrique à l'extérieur du coffre, de sorte à garantir une performance satisfaisante de réception, d'émission ou de réception et d'émission de signaux radioélectriques, tout en respectant une ou plusieurs conditions de mise en place du dispositif d'entraînement motorisé par rapport au dispositif d'occultation.

De nombreuses modifications peuvent être apportées aux exemples de réalisation décrits précédemment sans sortir du cadre de l'invention défini par les revendications.

En variante, l'unité électronique de contrôle 15 et le moteur électrique 16 et, plus particulièrement, l'actionneur électromécanique 11 sont alimentés en énergie électrique par un réseau d'alimentation électrique du secteur. Dans ce cas, l'actionneur électromécanique 11 comprend un câble d'alimentation électrique permettant son alimentation en énergie électrique à partir du réseau d'alimentation électrique du secteur.

En outre, les modes de réalisation et variantes envisagés peuvent être combinés pour générer de nouveaux modes de réalisation de l'invention, sans sortir du cadre de l'invention défini par les revendications.

## Revendications

1. Dispositif d'occultation (3),
le dispositif d'occultation (3) comprenant au moins :
un coffre (9),
un écran (2), l'écran (2) étant disposé au moins en partie à l'intérieur du coffre (9), dans une configuration assemblée du dispositif d'occultation (3), et
un dispositif d'entraînement motorisé (5), l'écran (2) étant configuré pour être déplacé au moyen du dispositif d'entraînement motorisé (5),
le dispositif d'entraînement motorisé (5) comprenant au moins :
un actionneur électromécanique (11), l'actionneur électromécanique (11) comprenant au moins un moteur électrique (16),
une unité électronique de contrôle (15), l'unité électronique de contrôle (15) étant reliée électriquement au moteur électrique (16), l'unité électronique de contrôle (15) étant disposée à l'intérieur du coffre (9), dans la configuration assemblée du dispositif d'occultation (3), et
une antenne radioélectrique (25), l'antenne radioélectrique (25) étant reliée électriquement à l'unité électronique de contrôle (15),
**caractérisé**
**en ce que** le dispositif d'occultation (3) comprend, en outre, un support (26), le support (26) comprenant au moins un logement (32), le support (26) étant disposé à l'extérieur du coffre (9), dans la configuration assemblée du dispositif d'occultation (3),
et **en ce que** l'antenne radioélectrique (25) est disposée en partie à l'intérieur du logement (32) du support (26), dans la configuration assemblée du dispositif d'occultation (3).

2. Dispositif d'occultation (3) selon la revendication 1, **caractérisé en ce que** le support (26) est fixé sur le coffre (9).

3. Dispositif d'occultation (3) selon la revendication 1, **caractérisé**
**en ce que** le dispositif d'occultation (3) comprend, en outre, deux coulisses latérales (6), chaque coulisse latérale (6) comprenant une gorge (41), chaque gorge (41) de l'une des coulisses latérales (6) coopérant avec un bord latéral (2a) de l'écran (2), dans la configuration assemblée du dispositif d'occultation (3), de sorte à guider l'écran (2), lors du déplacement de l'écran (2),
et **en ce que** le support (26) est fixé sur l'une des coulisses latérales (6).

4. Dispositif d'occultation (3) selon la revendication 1, **caractérisé en ce que** le support (26) est fixé sur un mur (M) d'un bâtiment.

5. Dispositif d'occultation (3) selon l'une quelconque des revendications 1 à 4, **caractérisé en ce que** le support (26) est fixé sur une surface (37) au moyen d'un adhésif (38).

6. Dispositif d'occultation (3) selon l'une quelconque des revendications 1 à 5, **caractérisé**
**en ce que** le coffre (9) comprend une ouverture (33),
et **en ce que** l'antenne radioélectrique (25) est configurée pour s'étendre à partir de l'unité électronique de contrôle (15) jusqu'à l'intérieur du logement (32) du support (26) en passant au travers de l'ouverture (33) du coffre (9).

7. Dispositif d'occultation (3) selon l'une quelconque des revendications 1 à 6, **caractérisé en ce que** l'antenne radioélectrique (25) est réalisée sous la forme d'un fil.

8. Dispositif d'occultation (3) selon l'une quelconque des revendications 1 à 7, **caractérisé en ce que** le support (26) est réalisé dans une matière plastique.

9. Dispositif d'occultation (3) selon l'une quelconque des revendications 1 à 8, **caractérisé**
**en ce que** le dispositif d'occultation (3) comprend un dispositif d'alimentation en énergie électrique (39),
**en ce que** le dispositif d'alimentation en énergie électrique (39) comprend au moins une batterie (24),
et **en ce que** l'unité électronique de contrôle (15) et le moteur électrique (16) sont alimentés en énergie électrique au moyen de la batterie (24).

10. Dispositif d'occultation (3) selon la revendication 9, **caractérisé**
**en ce que** le dispositif d'alimentation en énergie électrique (39) comprend, en outre, au moins un panneau photovoltaïque (40),
et **en ce que** la batterie (24) est alimentée en énergie électrique au moyen du panneau photovoltaïque (40).

11. Dispositif d'occultation (3) selon l'une quelconque des revendications 1 à 10, **caractérisé :**
**en ce que** le dispositif d'occultation (3) comprend, en outre, un tube d'enroulement (4),
**en ce que** l'écran (2) est enroulable sur le tube d'enroulement (4),
et **en ce que** le tube d'enroulement (4) est agencé de sorte à être entraîné en rotation par l'actionneur électromécanique (11).

12. Dispositif d'occultation (3) selon l'une quelconque des revendications 1 à 11, **caractérisé en ce que** le logement (32) du support (26) est débouchant à chacune des deux extrémités (26a, 26b) du support (26).

13. Dispositif d'occultation (3) selon l'une quelconque des revendications 1 à 12, **caractérisé en ce que** la partie de l'antenne radioélectrique (25) disposée à l'intérieur du logement (32) du support (26) correspond au moins à une partie active de l'antenne radioélectrique (25).

14. Dispositif d'occultation (3) selon l'une quelconque des revendications 1 à 13, **caractérisé en ce que** le logement (32) du support (26) présente une forme rectiligne, selon une direction longitudinale.

15. Dispositif d'occultation (3) selon l'une quelconque des revendications 1 à 14, **caractérisé**
**en ce que** le support (26) comprend, en outre, une base (26c),
**en ce que** le logement (32) comprend une paroi (32a),
**en ce qu'**une distance (D) minimale est déterminée entre la base (26c) du support (26) et la paroi (32a) du logement (32) du support (26),
et **en ce que** la base (26c) du support (26) est fixée sur une surface (37).

## Patentansprüche

1. Verdunkelungsvorrichtung (3),
die Verdunkelungsvorrichtung (3) mindestens umfassend:
einen Kasten (9),
eine Blende (2), wobei die Blende (2) in einer zusammengebauten Konfiguration der Verdeckungsvorrichtung (3) zumindest teilweise innerhalb des Kastens (9) angeordnet ist, und eine motorisierte Antriebsvorrichtung (5), wobei die Blende (2) so konfiguriert ist, dass sie mittels der motorisierten Antriebsvorrichtung (5) bewegt werden kann,
die motorisierte Antriebsvorrichtung (5) mindestens umfassend:
einen elektromechanischen Stellantrieb (11), wobei der elektromechanische Stellantrieb (11) mindestens einen Elektromotor (16) umfasst,
eine elektronische Steuereinheit (15), wobei die elektronische Steuereinheit (15) elektrisch mit dem Elektromotor (16) verbunden ist, die elektronische Steuereinheit (15) im Inneren des Kastens (9) in der zusammengebauten Konfiguration der Verdunkelungsvorrichtung (3) angeordnet ist, und
eine Funkantenne (25), wobei die Funkantenne (25) elektrisch mit der elektronischen Steuereinheit (15) verbunden ist,
**dadurch gekennzeichnet,**
**dass** die Verdunkelungsvorrichtung (3) ferner einen Träger (26) umfasst, wobei der Träger (26) mindestens eine Aufnahme (32) umfasst, wobei der Träger (26) in der zusammengebauten Konfiguration der Verdunkelungsvorrichtung (3) außerhalb des Kastens (9) angeordnet ist,
und **dass** die Funkantenne (25) in der zusammengebauten Konfiguration der Verdunkelungsvorrichtung (3) teilweise innerhalb der Aufnahme (32) des Trägers (26) angeordnet ist.

2. Verdunkelungsvorrichtung (3) nach Anspruch 1, **dadurch gekennzeichnet, dass** der Träger (26) an dem Kasten (9) befestigt ist.

3. Verdunkelungsvorrichtung (3) nach Anspruch 1, **dadurch gekennzeichnet,**
**dass** die Verdunkelungsvorrichtung (3) außerdem zwei Seitenführungen (6) umfasst, wobei jede Seitenführung (6) eine Nut (41) umfasst, wobei jede Nut (41) einer der Seitenführungen (6) in der zusammengebauten Konfiguration der Verdunkelungsvorrichtung (3) mit einer Seitenkante (2a) der Blende (2) zusammenwirkt, um die Blende (2) bei der Bewegung der Blende (2) zu führen,
und **dass** der Träger (26) an einer der Seitenführungen (6) befestigt ist.

4. Verdunkelungsvorrichtung (3) nach Anspruch 1, **dadurch gekennzeichnet, dass** der Träger (26) an einer Mauer (M) eines Gebäudes befestigt ist.

5. Verdunkelungsvorrichtung (3) nach einem der Ansprüche 1 bis 4, **dadurch gekennzeichnet, dass** der Träger (26) mithilfe eines Klebstoffs (38) an einer Oberfläche (37) befestigt ist.

6. Verdunkelungsvorrichtung (3) nach einem der Ansprüche 1 bis 5, **dadurch gekennzeichnet,**
**dass** der Kasten (9) eine Öffnung (33) aufweist,
und **dass** die Funkantenne (25) so konfiguriert ist, dass sie sich von der elektronischen Steuereinheit (15) durch die Öffnung (33) des Kastens (9) hindurch in das Innere der Aufnahme (32) des Trägers (26) erstreckt.

7. Verdunkelungsvorrichtung (3) nach einem der Ansprüche 1 bis 6, **dadurch gekennzeichnet, dass** die Funkantenne (25) in Form eines Drahtes ausgebildet ist.

8. Verdunkelungsvorrichtung (3) nach einem der Ansprüche 1 bis 7, **dadurch gekennzeichnet, dass** der Träger (26) aus einem Kunststoffmaterial hergestellt ist.

9. Verdunkelungsvorrichtung (3) nach einem der Ansprüche 1 bis 8, **dadurch gekennzeichnet,**
**dass** die Verdunkelungsvorrichtung (3) zusätzlich eine elektrische Energieversorgungseinrichtung (39) umfasst,
**dass** die elektrische Energieversorgungseinrichtung (39) mindestens eine Batterie (24) umfasst,
und **dass** die elektronische Steuereinheit (15) und der Elektromotor (16) mittels der Batterie (24) mit elektrischer Energie versorgt werden.

10. Verdunkelungsvorrichtung (3) nach Anspruch 9, **dadurch gekennzeichnet,**
**dass** die elektrische Energieversorgungseinrichtung (39) ausserdem mindestens ein photovoltaisches Panel (40) umfasst,
und **dass** die Batterie (24) mittels des photovoltaischen Panels (40) mit elektrischer Energie versorgt wird.

11. Verdunkelungsvorrichtung (3) nach einem der Ansprüche 1 bis 10, **dadurch gekennzeichnet,**
**dass** die Verdunkelungsvorrichtung (3) zusätzlich ein Wickelrohr (4) umfasst,
**dass** die Blende (2) auf das Wickelrohr (4) aufwickelbar ist,
wobei das Wickelrohr (4) so angeordnet ist, dass es durch den elektromechanischen Stellantrieb (11) in Drehung versetzt wird.

12. Verdunkelungsvorrichtung (3) nach einem der Ansprüche 1 bis 11, **dadurch gekennzeichnet, dass** die Aufnahme (32) des Trägers (26) an jedem der beiden Enden (26a, 26b) des Trägers (26) durchgängig ist.

13. Verdunkelungsvorrichtung (3) nach einem der Ansprüche 1 bis 12, **dadurch gekennzeichnet, dass** der Teil der Funkantenne (25), der innerhalb der Aufnahme (32) des Trägers (26) angeordnet ist, zumindest einem aktiven Teil der Funkantenne (25) entspricht.

14. Verdunkelungsvorrichtung (3) nach einem der Ansprüche 1 bis 13, **dadurch gekennzeichnet, dass** die Aufnahme (32) des Trägers (26) in einer Längsrichtung eine geradlinige Form aufweist.

15. Verdunkelungsvorrichtung (3) nach einem der Ansprüche 1 bis 14, **dadurch gekennzeichnet,**
**dass** der Träger (26) ferner eine Basis (26c) umfasst,
**dass** die Aufnahme (32) eine Wand (32a) umfasst,
**dass** ein minimaler Abstand (D) zwischen der Basis (26c) des Trägers (26) und der Wand (32a) der Aufnahme (32) des Trägers (26) bestimmt wird,
und **dass** die Basis (26c) des Trägers (26) an einer Oberfläche (37) befestigt ist.

## Claims

1. A shading device (3),
the shading device (3) comprising at least:
a box (9),
a screen (2), the screen (2) being arranged at least partly inside the box (9), in an assembled configuration of the shading device (3), and a motorised drive device (5), the screen (2) being configured to be moved by means of the motorised drive device (5),
the motorised drive device (5) comprising at least:
an electromechanical actuator (11), the electromechanical actuator (11) comprising at least one electric motor (16),
an electronic control unit (15), the electronic control unit (15) being electrically connected to the electric motor (16), the electronic control unit (15) being disposed inside the box (9), in the assembled configuration of the shading device (3), and
a radio antenna (25), the radio antenna (25) being electrically connected to the electronic control unit (15),
**characterised**
**in that** the shading device (3) further comprises a support (26), the support (26) comprising at least one housing (32), the support (26) being arranged outside the box (9), in the assembled configuration of the shading device (3),
and **in that** the radio antenna (25) is arranged partly inside the housing (32) of the support (26), in the assembled configuration of the shading device (3).

2. The shading device (3) according to claim 1, **characterised in that** the support (26) is fixed to the box (9).

3. The shading device (3) according to claim 1, **characterised**
**in that** the shading device (3) further comprises two lateral slides (6), each lateral slide (6) comprising a groove (41), each groove (41) of one of the lateral slides (6) cooperating with a lateral edge (2a) of the screen (2), in the assembled configuration of the shading device (3), so as to guide the screen (2), when the screen (2) is moved,
and **in that** the support (26) is fixed to one of the lateral slides (6).

4. The shading device (3) according to claim 1, **characterised in that** the support (26) is fixed to a wall (M) of a building.

5. The shading device (3) according to any one of claims 1 to 4, **characterised in that** the support (26) is fixed to a surface (37) by means of an adhesive (38).

6. The shading device (3) according to any one of claims 1 to 5, **characterised**
**in that** the box (9) comprises an opening (33),
and **in that** the radio antenna (25) is configured to extend from the electronic control unit (15) to the interior of the housing (32) of the support (26) by passing through the opening (33) of the box (9).

7. The shading device (3) according to any one of claims 1 to 6, **characterised in that** the radio antenna (25) is made in the form of a wire.

8. The shading device (3) according to any one of claims 1 to 7, **characterised in that** the support (26) is made of a plastic material.

9. The shading device (3) according to any one of claims 1 to 8, **characterised**
**in that** the shading device (3) comprises an electrical energy supply device (39),
**in that** the electrical energy supply device (39) comprises at least one battery (24),
and **in that** the electronic control unit (15) and the electric motor (16) are supplied with electrical energy by means of the battery (24).

10. The shading device (3) according to claim 9, **characterised**
**in that** the electrical energy supply device (39) further comprises at least one photovoltaic panel (40),
and **in that** the battery (24) is supplied with electrical energy by means of the photovoltaic panel (40).

11. The shading device (3) according to any one of claims 1 to 10, **characterised:**
**in that** the shading device (3) further comprises a winding tube (4),
**in that** the screen (2) can be rolled onto the winding tube (4),
and **in that** the winding tube (4) is arranged to be rotated by the electromechanical actuator (11).

12. The shading device (3) according to any one of claims 1 to 11, **characterised in that** the housing (32) of the support (26) is open at each of the two ends (26a, 26b) of the support (26).

13. The shading device (3) according to any one of claims 1 to 12, **characterised in that** the part of the radio antenna (25) arranged inside the housing (32) of the support (26) corresponds at least to an active part of the radio antenna (25).

14. The shading device (3) according to any one of claims 1 to 13, **characterised in that** the housing (32) of the support (26) has a rectilinear shape, in a longitudinal direction.

15. The shading device (3) according to any one of claims 1 to 14, **characterised**
**in that** the support (26) further comprises a base (26c),
**in that** the housing (32) comprises a wall (32a),
**in that** a minimum distance (D) is determined between the base (26c) of the support (26) and the wall (32a) of the housing (32) of the support (26),
and **in that** the base (26c) of the support (26) is fixed to a surface (37).
